# EUROPÄISCHE PATENTSCHRIFT

(11) **EP 4 368 268 B1**
(45) Veröffentlichungstag und Bekanntmachung des Hinweises auf die Patenterteilung: **10.09.2025**
(21) Anmeldenummer: 22207268.8
(22) Anmeldetag: 14.11.2022
(51) Int. Cl.: A63G 27/02

(54) **VERGNÜGUNGSGERÄT FÜR JAHRMÄRKTE ODER DERGLEICHEN**
AMUSEMENT DEVICE FOR FUNFAIRS OR THE LIKE
APPAREIL DE DIVERTISSEMENT POUR LES MARCHÉS DE TRANSPORT OU SIMILAIRES

(43) Veröffentlichungstag der Anmeldung: 15.05.2024
(73) Patentinhaber: RES RIDES AG Ride Engineers Switzerland, 8852 Altendorf (CH)
(72) Erfinder: Walser, Willy, 8877 Murg (CH); Rothe, Roman, 8864 Reichenburg (CH)
(74) Vertreter: Meissner Bolte Partnerschaft mbB

(56) Entgegenhaltungen:
- EP-A1- 2 517 765
- EP-A1- 2 754 472
- EP-A1- 3 357 550
- EP-A2- 0 474 260

## Beschreibung

Die Erfindung betrifft ein Vergnügungsgerät für Jahrmärkte oder dergleichen nach dem Oberbegriff des Anspruchs 1.

Bei einem derartigen Gerät sind zwei parallel zueinander angeordnete Stützträger am Boden oder an einer Basis angeordnet, die an ihren oberen Enden über eine horizontal verlaufende Drehwelle miteinander gekoppelt sind. Die Drehwelle enthält eine oder mehrere paarweise radial zur Drehwelle verlaufende Tragarme, zwischen deren freien Enden schwenkbare Passagiergondeln angeordnet sind. Bei Ausbildung derartige Geräte als Riesenräder sind die Tragarme lediglich Speichen von parallel zueinander angeordneten Radkonstruktionen.

Die dabei zum Einsatz kommenden Passagiergondeln sind in der Regel als Kabinen mit wenigen Sitzplätzen ausgebildet, die in einer vertikalen Ebene vor- und zurück schwenkbar sind. Es ist auch bekannt, Kabinen mit einem Handrad zu versehen, so dass die Kabinen von Hand in Umfangsrichtung gedreht werden können.

Bei Riesenrädern besteht die Besonderheit, dass das Beladen und Entladen der Kabinen jeweils nur für eine kleine Zahl der umlaufenden Kabinen erfolgen kann, während die übrigen Kabinen sich während der Ent- und Beladung im Ruhezustand befinden.

Es sind auch Vergnügungsgeräte dieser Art bekannt, bei denen die freien Enden der Tragarme jeweils einen oder mehrere Passagiersitze tragen, die in verschiedene Richtungen schwenken können.

Die EP1055437A3 zeigt eine solche Einrichtung, bei der die Passagiersitze in einer Ebene verschwenkt oder verdreht werden können, die parallel zur Drehrichtung der Tragarme gerichtet ist.

Die EP3388122A1 zeigt eine Anordnung, bei der die Passagiergondeln kardanisch aufgehängt sind und daher Bewegungen in mehreren Richtungen ausführen können.

Die EP2754472A1 offenbart ein Vergnügungsgeräts.

Der Erfindung liegt die Aufgabe zugrunde, ein Vergnügungsgerät für Jahrmärkte oder dergleichen anzugeben, welches es erlaubt, den Bewegungslauf einer Passagiergondel mit einer Vielzahl von Passagiersitzen so zu steuern, dass trotz eines harmonischen Fahrtverlaufs gleichwohl ein rhythmisches Wechselspiel mit Beschleunigungen und Abbremsungen für die Passagiere erfahrbar ist.

Diese Aufgabe wird durch die in Anspruch 1 angegebene Erfindung gelöst.

Weitergehende Ausbildungsformen der Erfindung sind in Unteransprüchen angegeben.

Die Erfindung geht aus von einem Vergnügungsgerät für Jahrmärkte oder dergleichen mit wenigstens zwei im Wesentlichen vertikal gerichteten Stützträgern, deren obere Endbereiche über eine horizontal verlaufende Drehwelle verbunden sind, an der wenigstens zwei radial zur Drehwelle parallel verlaufende Tragarme befestigt sind. Dabei sind zwei parallele Enden der Tragarme mittels einer Verbindungswelle miteinander gekoppelt. Gemäß der Erfindung ist die Verbindungswelle dreh- oder schwenkbar mit den Enden der Tragarme verbunden. Die Verbindungswelle trägt dabei eine Passagiergondel, welche über einen Haltearm mit der Verbindungswelle verbunden ist. Die Passagiergondel ist damit frei schwenkbar gelagert. In weitergehender Ausgestaltung ist die Verbindungswelle motorisch drehbar, so dass die an der Haltewelle befestigte Passagiergondel eine gesteuerte Schwenk- oder bei entsprechender Sicherungsausstattung der Passagiersitze auch Drehbewegung mit Überschlag ausführen kann.

Die Passagiergondel ist vorzugsweise als radförmiger oder Vieleck-Tragkranz ausgebildet, welcher über Speichenträger motorisch drehbar mit dem Haltearm verbunden ist und eine Vielzahl am Umfang des Tragkranzes angeordnete Passagiersitze enthält. Je nach Durchmesser des Tragkranzes kann eine unterschiedliche Zahl von Passagiersitzen auf dem Umfang des Tragkranzes angeordnet werden. Vorzugsweise enthält der Tragkranz 12 - 42 Passagiersitze.

In einer weiteren Ausbildungsform der Erfindung ist nur ein Stützträger verwendet, an dessen oberem Ende eine einseitig vom Stützträger abstehende Drehwelle angeordnet ist, die einen Tragarm aufweist, welcher am freien Ende abgewinkelt ist und über eine Verbindungswelle und einen Haltearm eine Passagiergondel trägt, welche motorisch gegenüber dem Haltearm drehbar ist. Die Passagiergondel kann in gleicher Weise ausgebildet sein, wie diejenige der ersten Ausbildungsform und die gleichen Bewegungsabläufe vollziehen.

Der oder die Stützträger sind für eine hohe Stabilität vorzugsweise jeweils aus einem Paar von schräg zueinander verlaufenden Bockstützen gebildet, deren untere Enden im Abstand zueinander an einer Basis oder am Boden verankert sind und deren obere Enden miteinander verbunden sind.

Wenn die Tragarme symmetrisch zur Drehwelle ausgebildet sind und auf ihrem ersten Ende eine Passagiergondel tragen, ist am zweiten Ende der Tragarme vorzugsweise jeweils ein Massekörper angeordnet, um einen Gewichtsausgleich bezüglich der Drehwelle zu erzielen. Ein Gewichtsausgleich ist nicht erforderlich, wenn am zweiten Ende der Tragarme eine zweite Passagiergondel angeordnet wird. Die Verwendung zweier Passagiergondeln ist in entsprechender Weise auch bei der weiteren Ausführungsform von Vorteil einsetzbar.

Zur Drehung der Drehwelle sind der oder die Stützträger vorzugsweise an ihrem oberen Ende mit einem motorischen Antrieb versehen.

Die Verbindungswelle kann frei drehbar sein aber auch motorisch angetrieben werden, um gesteuerte Schwenk- oder Drehbewegungen der Passagiergondel herbeiführen zu können.

Die Tragarme bestehen vorzugsweise aus jeweils zwei parallel verlaufenden Tragrohren, die bogenförmig verlaufen und an ihren Enden jeweils miteinander verbunden sind. Dies führt zu Gewichtseinsparung trotz hoher Stabilität der Tragarme. In entsprechender Weise kann auch der Haltearm aus zwei parallel verlaufenden Tragrohren gebildet sein.

Die Passagiersitze sind auf dem Tragkranz vorzugsweise so angeordnet, dass ihre Blickrichtung nach außen gerichtet ist. Die Sitze können jedoch auch mit Blickrichtung zum Haltearm angeordnet werden. Die Erfindung umfasst auch die Ausbildung der Passagiersitze als Stehplätze.

Die Erfindung wird nachstehend anhand von drei Ausführungsbeispielen näher erläutert. Es zeigen
- Figur 1 A: eine isometrische Ansicht eines ersten Ausführungsbeispiels
- Figur 1 B: eine Vorderansicht des ersten Ausführungsbeispiels
- Figur 2 A: eine isometrische Ansicht eines zweiten Ausführungsbeispiels
- Figur 2 B: eine Aufsicht auf das zweite Ausführungsbeispiel
- Figur 3 A: eine isometrische Ansicht eines dritten Ausführungsbeispiels
- Figur 3 B: eine Seitenansicht des dritten Ausführungsbeispiels
- Figur 4: eine Detailansicht aus Figur 1 A des ersten Ausführungsbeispiels

Das in Figur 1A gezeigte Vergnügungsgerät ist auf einer Basis 1 oder einer Bodenfläche errichtet. Es weist vier schräg zueinander an der Oberseite zusammenlaufende Stützträger 2, 3, 4, 5 in Form von A-förmig errichteten Bockstützen auf. Am oberen Ende der Stützträger 2, 3 und 4, 5 sind jeweils eine Arbeitsplattform und ein elektrischer Antrieb 16 vorgesehen, der eine die Stützträger 2, 3 und 4, 5 verbindende Drehwelle 6 antreibt. An den Enden der Drehwelle ist jeweils ein Tragarm 7, 8 befestigt. Die beiden Tragarme 7, 8 sind symmetrisch ausgebildet und weisen ein oberes Ende auf, das einen Massekörper 15 trägt. Die Tragarme sind aus parallel verlaufenden Tragrohren gebildet, die an gegenüberliegenden Seiten der Drehwelle 6 etwa mittig befestigt sind und jeweils an ihren Enden zusammenlaufen.

Die in Figur 1 A dargestellten Tragarme 7, 8 sind am unteren Ende bogenförmig an die Stirnseiten einer horizontal verlaufenden Verbindungswelle 9 herangeführt. Die Verbindungswelle 9 ist frei drehbar mit den Enden der Tragarme 7, 8 verbunden. An der Seite der Verbindungswelle ist rechtwinklig dazu ein im Verhältnis zur Länge der Tragarme 7, 8 kurzer Haltearm 11 befestigt, der ebenso wie die Tragarme 7, 8 aus parallel verlaufenden Tragrohren gebildet ist. Der Haltearm 11 trägt am unteren Ende eine gegenüber dem Haltearm 11 motorisch drehbare Passagiergondel 10, welche als Tragkranz 12 ausgebildet ist, der über Speichenträger 13 am unteren Ende des Haltearms 11 drehbar befestigt ist.

Die Passagiergondel 10 weist auf dem Umfang des Tragkranzes 12 eine Vielzahl von Passagiersitzen 14 auf. In bevorzugter Ausbildung sind je nach Größe des Vergnügungsgeräts auf dem Tragkranz 10 - 40 Passagiersitze angeordnet. Diese können mit Blickrichtung nach Außen oder nach Innen zum Haltearm 11 hin ausgerichtet sein. Anstelle fester Sitzanordnungen können auf dem Tragkranz auch Stehplätze eingerichtet sein. Alle Passagiersitze bzw. Plätze sind mit Rückhaltesicherungen versehen.

Der Betrieb des Vergnügungsgeräts erfolgt in der Weise, dass die Drehwelle 6 von dem Antrieb 16 in Drehung oder Verschwenkung versetzt wird und die Tragarme 7, 8 entsprechend gedreht oder verschwenkt werden. Die am unteren Ende der Tragarme 7, 8 über den Haltearm 11 befestigte Passagiergondel 10 wird damit angehoben und ist aufgrund der frei drehbaren Verbindungswelle 9 in Vor- und Rückwärtsbewegung verschwenkbar. Der Grad der Verschwenkung hängt wesentlich von der Drehgeschwindigkeit und der Beschleunigung oder Abbremsung der Drehung der Drehwelle 9 ab. Bei gleichförmiger langsamer Drehgeschwindigkeit der Drehwelle 9 bewegt sich die Passagiergondel im Wesentlichen in einer hängenden Stellung im Umlauf um die Drehwelle. Bei höherer Drehgeschwindigkeit wird sich die Passagiergondel bei jeder Umdrehung der Drehwelle zusätzlich in Vor- und Rückwärtsrichtung bewegen, so dass auf die Passagiere entsprechende Beschleunigungskräfte einwirken.

Da die Passagiergondel an dem Haltearm drehbar befestigt ist, und die Passagiersitze damit bei der Fahrt für jeden Fahrgast eine Vielzahl unterschiedlicher Bewegungsverläufe ermöglichen, ergibt sich ein hohes Vergnügungspotential, wobei die Bewegungsverläufe jedoch harmonisch bleiben. Je nach Grad der Steuerung der Drehgeschwindigkeit und der Beschleunigung der Drehwelle 6 und der Drehgeschwindigkeit der Passagiergondel 10 in Bezug auf den Haltearm 11 ergibt sich eine Vielzahl von Bewegungsverläufen.

Wenn die Lagerung der Verbindungswelle 9 am unteren Ende der Tragarme 7, 8 alternativ zu einer freien Drehung als motorisch gesteuerte Lagerung ausgeführt ist, ist es auch möglich, vorwärts und rückwärts gerichtete Schwenkbewegungen der Passagiergondel 10 vorzunehmen, auch wenn sich die Drehwelle 6 und die Tragarme 7, 8 in Ruhestellung befinden.

Figur 1 B zeigt eine Ansicht des Vergnügungsgeräts von Figur 1 A , bei dem sich die Passagiergondel 10 in einer oberen Stellung befindet. Wenn es sich um eine Ruhestellung handelt, ist ersichtlich, dass eine motorische Verschwenkung der Verbindungswelle 9 eine Vor- und Rückwärtsbewegung der Passagiergondel 10 ermöglicht. Abhängig vom jeweiligen Ort eines Passagiersitzes bei der Verschwenkung ergeben sich für jeden Passagier daher unterschiedliche Bewegungsläufe.

Wenn die Gondel mit geeigneten Sicherungsvorrichtungen versehen ist, ist es technisch auch möglich, die Verbindungswelle 9 um 360 ° drehen zu lassen, so dass Überschläge durchgeführt werden können.

Figur 2 A zeigt eine Ausbildungsform der Erfindung, bei der die Tragarme 17 und 18 symmetrisch zur Drehwelle 6 ausgebildet sind. In dieser Ausbildung sind die beiden unteren Enden der Tragarme 17, 18 mit einer Verbindungswelle 9 und die oberen Enden der Tragarme mit einer Verbindungswelle 19 gekoppelt. An der oberen Verbindungswelle 19 ist ein Haltearm 20 zur drehbaren Verbindung mit einer Passagiergondel 21 befestigt. Die Passagiergondel 21 ist entsprechend der Passagiergondel 10 als Tragkranz ausgeführt und über Speichenträger 22 drehbar mit dem Haltearm 20 verbunden.

Bei dieser zweiten Ausführungsform kann bei jeder Fahrt des Vergnügungsgeräts gegenüber der ersten Ausführungsform die doppelte Zahl von Passagieren aufgenommen werden, ohne dass sich die Bewegungsläufe der Passagiergondeln 10 und 21 wechselseitig beeinflussen.

Es ist von Vorteil, wenn die Schwenkbewegungen der Gondeln 10 und 21 über die Verbindungswellen 9 und 19 synchron erfolgen, indem die Lagerungen der Verbindungswellen 9, 10 an den Enden der Tragarme anstelle einer freien Lagerung eine motorische Beeinflussung zulassen. Damit kann auch bei unsymmetrischen Schwenkbewegungen der Passagiergondeln 10 und 21 ein verbesserter Gewichtsausgleich gegenüber der Drehwelle 6 erreicht werden, insbesondere wenn die Passagiergondeln ungleichmäßig beladen sind.

Figur 2 B zeigt eine Aufsicht der zweiten Ausbildungsform zur Verdeutlichung der Anordnung der Stützträger 2, 3, 4, 5, der Ausbildung der Tragarme 17 und 18 sowie der Aufhängung der Passagiergondel 21 an der Verbindungswelle 19.

Die Figuren 3 A und 3 B zeigen eine dritte Ausbildungsform der Erfindung, die ebenso wie bei der ersten und zweiten Ausführungsform eine in gleicher Weise ausgebildete Passagiergondel 30 trägt, die über einen Haltearm 29 an einer Verbindungswelle 28 befestigt ist.

In diesem Fall wird jedoch nur ein Tragarm 23 verwendet, der über eine kurze einseitig gelagerte Drehwelle 26 mit dem Antrieb 16 verbunden ist. Die Drehung der Passagiergondel in Bezug auf den Haltearm 29 erfolgt ebenso wie in der ersten und zweiten Ausführungsform durch einen motorischen Antrieb.

Bei der in den Figuren 3 A und 3B dargestellten Ausführungsform befindet sich am der Passagiergondel 30 gegenüber liegenden Ende des Tragarms 31 ein Massekörper 27 zum Gewichtsausgleich.

Die dritte Ausführungsform der Erfindung lässt sich ebenso wie bei der zweiten Ausführungsform mit einer zweiten Passagiergondel und entsprechender Aufhängung anstelle des Massekörpers bestücken.

Die dritte Ausführungsform erlaubt zum Aufbau eine kleinere Basisfläche gegenüber den ersten und zweiten Ausführungsformen und ist besonders für kleinere Durchsatzkapazitäten geeignet. Die unsymmetrische Anordnung erfordert allerdings eine angepasste Stützanordnung mit drei Stützträgern 23, 24. 25 zum Ausgleich von Kippkräften.

Figur 4 zeigt einen vergrößerten Ausschnitt auf Figur 1 A. Daraus wird deutlich, wie der Tragkranz 12 mit den daran befestigten Passagiersitzen 14 über die Speichenträger 22 an einer Radnabe 32 befestigt ist. Die Radnabe 32 ist über ein Axiallager mit einer Drehscheibe 33 verbunden, die am unteren Ende des doppelarmigen Haltearms 11 befestigt ist.

Die Erfindung umfasst auch weitergehende Ausbildungsformen, insbesondere Ausbildungen mit mehr als einem geradlinig ausgeführten Tragarm an jeder Seite des Geräts, insbesondere als sternförmig ausgebildete Tragarme mit vorzugsweise drei oder vier Armen, welche auch unterschiedliche Längen aufweisen können, die gemäß der ersten oder zweiten Ausbildungsform jeweils paarweise an den Enden der Arme Passagiergondeln oder einzeln gemäß der dritten Ausbildungsform eine Passagiergondel tragen.

### Bezugszeichen

- 1: Basis
- 2: Stützträger
- 3: Stützträger
- 4: Stützträger
- 5: Stützträger
- 6: Drehwelle
- 7: Tragarm
- 8: Tragarm
- 9: Verbindungswelle
- 10: Passagiergondel
- 11: Haltearm
- 12: Tragkranz
- 13: Speichenträger
- 14: Passagiersitz
- 15: Massekörper
- 16: Antrieb
- 17: Tragarm
- 18: Tragarm
- 19: Verbindungswelle
- 20: Haltearm
- 21: Passagiergondel
- 22: Speichenträger
- 23: Stützträger
- 24: Stützträger
- 25: Stützträger
- 26: Drehwelle
- 27: Massekörper
- 28: Verbindungswelle
- 29: Haltearm
- 30: Passagiergondel
- 31: Tragarm
- 32: Radnabe
- 33: Drehscheibe

## Patentansprüche

1. Vergnügungsgerät für Jahrmärkte oder dergleichen, mit wenigstens zwei im Wesentlichen vertikal gerichteten Stützträgern (2 - 5), deren obere Endbereiche über eine horizontal verlaufende Drehwelle (6) verbunden sind, an der wenigstens zwei radial zur Drehwelle (6) parallel verlaufende Tragarme (7, 8, 17, 18) befestigt sind, wobei zwei parallele Enden der Tragarme (7, 8, 17, 18) mittels einer Verbindungswelle (9, 19) miteinander gekoppelt sind, wobei die Verbindungswelle (9, 19) dreh- oder schwenkbar mit den Enden der Tragarme (7, 8, 17, 18) verbunden ist, und wobei die Verbindungswelle (9, 19) eine Passagiergondel (10, 21) trägt, welche mit der Verbindungswelle (9, 19) über einen Haltearm (11, 20) motorisch drehbar verbunden ist,
**dadurch gekennzeichnet, dass**
- die Passagiergondel (10, 21) als radförmiger Tragkranz (12) ausgebildet ist, welcher über Speichenträger (13, 22) mit dem Haltearm (11, 20) verbunden und mit einer Mehrzahl am Umfang des Tragkranzes (12) angeordneten Passagiersitzen versehen ist, und
- dass die Tragarme (7, 8) aus parallel zueinander verlaufenden Tragrohren gebildet sind, deren Enden miteinander verbunden sind.

2. Vergnügungsgerät nach Anspruch 1, **dadurch gekennzeichnet, dass** die Stützträger (2 - 5) jeweils aus einem Paar von schräg zueinander verlaufenden Bockstützen gebildet sind, deren untere Enden im Abstand zueinander an einer Basis (1) oder am Boden verankert sind und deren obere Enden miteinander verbunden sind.

3. Vergnügungsgerät nach Anspruch 1, **dadurch gekennzeichnet, dass** die Tragarme (7, 8) radial symmetrisch zur Drehwelle (6) ausgebildet sind und jeweils ein erstes und ein zweites Ende aufweisen, wobei die Passagiergondel (10) über die Verbindungswelle (9) mit den ersten parallel verlaufenden Enden der Tragarme (7, 8) verbunden ist und die zweiten Enden der Tragarme mit Massekörpern (15) versehen sind.

4. Vergnügungsgerät nach Anspruch 1, **dadurch gekennzeichnet, dass** die Tragarme (7, 8, 17, 18) radial symmetrisch zur Drehwelle (6) verlaufen und jeweils ein erstes und ein zweites Ende aufweisen, wobei Passagiergondeln (10, 21) über Verbindungswellen (9, 19) an den ersten und an den zweiten parallel verlaufenden Enden der Tragarme (7, 8) angeordnet sind.

5. Vergnügungsgerät nach Anspruch 1, **dadurch gekennzeichnet, dass** die Stützträger (2 - 5) an ihren oberen Enden mit einem motorischen Antrieb zur Drehung der Drehwelle (6) versehen sind.

6. Vergnügungsgerät nach Anspruch 1, **dadurch gekennzeichnet, dass** die Verschwenkung oder Drehung der Verbindungswelle (9, 19) motorisch erfolgt.

7. Vergnügungsgerät nach Anspruch 1, **dadurch gekennzeichnet, dass** der Haltearm (11, 20) aus parallel und im Bogen verlaufenden Tragrohren gebildet ist, deren erste Enden mit der Passagiergondel (10, 21, 30) und deren zweite Enden mit der Verbindungswelle (9, 19) verbunden sind.

8. Vergnügungsgerät nach Anspruch 1, **dadurch gekennzeichnet, dass** die Passagiergondeln (10, 21) am Umfang des Tragkranzes (12) wenigstens 12 parallel angeordnete Passagiersitze (14) aufweisen, deren Blickrichtung nach Außen oder zum Haltearm (11, 20) gerichtet ist.

9. Vergnügungsgerät nach Anspruch 1, **dadurch gekennzeichnet, dass** die unteren Enden der Tragarme (7, 8) bogenförmig an die Stirnseiten der Verbindungswelle (9, 19) herangeführt sind.

## Claims

1. An amusement ride for funfairs or the like, having at least two substantially vertically directed support beams (2 - 5), the upper end regions of which are connected via a horizontally running rotation shaft (6), to which at least two carrier arms (7, 8, 17, 18) running parallel radially to the rotation shaft (6) are fastened, wherein two parallel ends of the carrier arms (7, 8, 17, 18) are coupled to one another by means of a connection shaft (9, 19), wherein the connection shaft (9, 19) is rotatably or pivotably connected to the ends of the carrier arms (7, 8, 17, 18), and wherein the connection shaft (9, 19) carries a passenger gondola (10, 21) which is rotatably connected by motor to the connection shaft (9, 19) via a retaining arm (11, 20),
**characterised in that**
- the passenger gondola (10, 21) is configured as a wheel-shaped support ring (12) which is connected via spoke supports (13, 22) to the retaining arm (11, 20) and is provided with a multiplicity of passenger seats arranged on the circumference of the support ring (12), and
- **in that** the carrier arms (7, 8) are formed from supporting tubes running parallel to one another, the ends of which are connected to one another.

2. The amusement ride according to Claim 1, **characterised in that** the support beams (2 - 5) are each formed from a pair of trestle supports running obliquely to one another, the lower ends of which are anchored at a distance from one another to a base (1) or to the ground and the upper ends of which are connected to one another.

3. The amusement ride according to Claim 1, **characterised in that** the carrier arms (7, 8) are configured radially symmetrically to the rotation shaft (6) and each have a first and a second end, wherein the passenger gondola (10) is connected via the connection shaft (9) to the first parallel running ends of the carrier arms (7, 8) and the second ends of the carrier arms are provided with mass bodies (15).

4. The amusement ride according to Claim 1, **characterised in that** the carrier arms (7, 8, 17, 18) run radially symmetrically to the rotation shaft (6) and each have a first and a second end, wherein passenger gondolas (10, 21) are arranged via connection shafts (9, 19) on the first and on the second parallel running ends of the carrier arms (7, 8).

5. The amusement ride according to Claim 1, **characterised in that** the support beams (2 - 5) are provided at their upper ends with a motor drive for rotating the rotation shaft (6).

6. The amusement ride according to Claim 1, **characterised in that** the connection shaft (9, 19) is pivoted or rotated by motor.

7. The amusement ride according to Claim 1, **characterised in that** the retaining arm (11, 20) is formed from supporting tubes running parallel and in an arc, the first ends of which are connected to the passenger gondola (10, 21, 30) and the second ends of which are connected to the connection shaft (9, 19).

8. The amusement ride according to Claim 1, **characterised in that** the passenger gondolas (10, 21) have at least 12 passenger seats (14) arranged in parallel on the circumference of the support ring (12), the viewing direction of which is directed outwardly or towards the retaining arm (11, 20).

9. The amusement ride according to Claim 1, **characterised in that** the lower ends of the carrier arms (7, 8) are brought up to the front sides of the connection shaft (9, 19) in an arc shape.

## Revendications

1. Engin de divertissement pour foires ou analogues, présentant au moins deux supports d'appui (2 - 5) orientés de manière sensiblement verticale, dont les zones d'extrémité supérieures sont reliées par l'intermédiaire d'un arbre rotatif (6) s'étendant horizontalement, auquel sont fixés au moins deux bras support (7, 8, 17, 18) parallèles, s'étendant radialement par rapport à l'arbre rotatif (6), deux extrémités parallèles des bras support (7, 8, 17, 18) étant accouplées l'une à l'autre au moyen d'un arbre de liaison (9, 19), l'arbre de liaison (9, 19) étant relié de manière rotative ou pivotante aux extrémités des bras support (7, 8, 17, 18) et l'arbre de liaison (9, 19) portant une nacelle pour passagers (10, 21) qui est reliée de manière rotative et motorisée à l'arbre de liaison (9, 19) par l'intermédiaire d'un bras de retenue (11, 20),
- **caractérisé en ce que** la nacelle pour passagers (10, 21) est réalisée comme une couronne support (12) en forme de roue, qui est reliée par l'intermédiaire d'un support à rayons (13, 22) au bras de retenue (11, 20) et pourvue d'une pluralité de sièges pour passager agencés à la périphérie de la couronne support (12) et **en ce que** les bras support (7, 8) sont formés de tubes support s'étendant parallèlement les uns aux autres, dont les extrémités sont reliées les unes aux autres.

2. Engin de divertissement selon la revendication 1, **caractérisé en ce que** les support d'appui (2 - 5) sont à chaque fois formés par une paire de supports de portique s'étendant en biais l'un par rapport à l'autre, dont les extrémités inférieures sont ancrées à une certaine distance l'une de l'autre à une base (1) ou dans le sol et dont les extrémités supérieures sont reliées l'une à l'autre.

3. Engin de divertissement selon la revendication 1, **caractérisé en ce que** les bras support (7, 8) sont réalisés de manière radialement symétrique par rapport à l'arbre rotatif (6) et présentent à chaque fois une première et une deuxième extrémité, la nacelle pour passagers (10) étant reliée par l'intermédiaire de l'arbre de liaison (9) aux premières extrémités s'étendant parallèlement des bras support (7, 8) et les deuxièmes extrémités des bras support étant pourvues de corps faisant masse (15).

4. Engin de divertissement selon la revendication 1, **caractérisé en ce que** les bras support (7, 8, 17, 18) s'étendent de manière radialement symétrique par rapport à l'arbre rotatif (6) et présentent à chaque fois une première et une deuxième extrémité, les nacelles pour passagers (10, 21) étant agencées par l'intermédiaire d'arbres de liaison (9, 19) à la première et à la deuxième extrémité s'étendant parallèlement des bras support (7, 8).

5. Engin de divertissement selon la revendication 1, **caractérisé en ce que** les supports d'appui (2 - 5) sont pourvus au niveau de leurs extrémités supérieures d'un entraînement motorisé pour la rotation de l'arbre rotatif (6).

6. Engin de divertissement selon la revendication 1, **caractérisé en ce que** le pivotement ou la rotation de l'arbre de liaison (9, 19) s'effectue de manière motorisée.

7. Engin de divertissement selon la revendication 1, **caractérisé en ce que** le bras de retenue (11, 20) est formé de tubes support parallèles et s'étendant selon un arc, dont les premières extrémités sont reliées à la nacelle pour passagers (10, 21, 30) et dont les deuxièmes extrémités sont reliées à l'arbre de liaison (9, 19).

8. Engin de divertissement selon la revendication 1, **caractérisé en ce que** les nacelles pour passagers (10, 21) présentent, au niveau de la périphérie de la couronne support (12), au moins 12 sièges pour passager (14) agencés parallèlement, dont la ligne de vision est orientée vers l'extérieur ou vers le bras de retenue (11, 20).

9. Engin de divertissement selon la revendication 1, **caractérisé en ce que** les extrémités inférieures des bras support (7, 8) sont rapprochés sous forme d'arc des faces frontales de l'arbre de liaison (9, 19).
